# FASCICULE DE BREVET EUROPEEN

(11) **EP 4 471 349 B1**
(45) Date de publication et mention de la délivrance du brevet: **15.07.2026**
(21) Numéro de dépôt: 24179408.0
(22) Date de dépôt: 31.05.2024
(51) Int. Cl.: F24H 4/04, F25B 39/04, F28D 1/06, F28D 20/00

(54) **APPAREIL DE CHAUFFAGE THERMODYNAMIQUE D'UNE CUVE DE LIQUIDE ET PROCEDE DE POSE CORRESPONDANT**
VORRICHTUNG ZUR THERMODYNAMISCHEN ERWÄRMUNG EINES FLÜSSIGKEITSBEHÄLTERS UND ENTSPRECHENDES VERLEGEVERFAHREN
THERMODYNAMIC HEATING APPARATUS FOR A LIQUID TANK AND CORRESPONDING METHOD OF INSTALLATION

(30) Priorité: 02.06.2023 FR 2305541
(43) Date de publication de la demande: 04.12.2024
(73) Titulaire: Atlantic Industrie, 85000 La Roche sur Yon (FR)
(72) Inventeur: MEZACHE, Valentin, 85280 La Ferrière (FR); PIROT, Vincent, 85180 Les Sables d Olonne (FR); BERTHOLIER, Nicolas, 90000 Belfort (FR); BONNARDOT, Frédéric, 85140 Saint Martin des Noyers (FR)
(74) Mandataire: Ipsilon

(56) Documents cités:
- CN-A- 106 940 087
- CN-U- 210 128 509
- CN-U- 219 607 781

## Description

### DOMAINE DE L'INVENTION

La présente invention concerne de manière générale les appareils de chauffage thermodynamique de cuve de liquide, tels que les chauffe-eaux thermodynamiques.

### ART ANTERIEUR

On connaît des appareils de chauffage thermodynamique qui servent à chauffer une cuve remplie de liquide, par exemple de l'eau. Le document CN210128509 U et le document CN106940087 A décrivent de tels appareils de chauffage thermodynamique.

Ces appareils comprennent un système de pompe à chaleur contenant un fluide frigorigène. Autour de la cuve se trouve une partie du circuit frigorifique, appelée condenseur, permettant de chauffer le liquide de la cuve. Le fluide se condense dans le circuit autour de la cuve afin de chauffer le liquide de la cuve par transfert thermique. De la pâte thermique peut être présente entre le condenseur et la cuve afin d'optimiser les échanges thermiques.

Il est connu notamment du brevet FR3077622, de réaliser un condenseur de chauffe-eau thermodynamique qui est formé par un tube posé par enroulement spiroïdal manuel ou semi-automatique autour de la cuve comme illustré à la Figure 1.

Ainsi, dans l'exemple illustré à la Figure 1, le chauffe-eau thermodynamique 1' comprend une cuve 2 et un condenseur 3' qui comprend un tube enroulé par spires autour de la paroi périphérique 20 de la cuve 2.

L'opération d'enroulement par spire du tube de condenseur autour de la cuve prend plusieurs minutes et ne permet pas sa réalisation dans le temps de cycle habituel d'une ligne de production de chauffe-eaux qui est de l'ordre de 30 à 45 secondes. L'opération d'enroulement spiroïdal est donc réalisée hors du flux de la ligne de production, ce qui nécessite de prévoir des stocks d'attente et une organisation de production complexe.

Par ailleurs, il existe d'autres type de condenseurs sous forme de ceintures, telles que des ceintures comportant des micro-canaux ou des ceintures dites "roll bond" (termes anglais se traduisant littéralement par liaison par enroulement).

Cependant, pour les ceintures à micro-canaux, les tubes extrudés en aluminium sont assemblés par soudure sur des collecteurs verticaux. L'assemblage par soudure des tubes avec les collecteurs augmente le risque de fuite de fluide réfrigérant. Par ailleurs, le procédé de soudure nécessite la mise en place de fours spécifiques et la mise en place manuelle des tubes sur le collecteur, diminuant la répétabilité du procédé de fabrication. Enfin, le volume des collecteurs augmente la quantité de réfrigérant utilisée, sans que le réfrigérant présent dans le collecteur participe à l'échange thermique entre la cuve et le condenseur.

En ce qui concerne les ceintures de type roll-bond, ces ceintures sont réalisées par un processus de soudure à froid par laminage de deux feuilles métalliques puis mise sous pression pour formage du circuit. Ces ceintures roll-bond sont difficiles à fabriquer du fait que le matériau utilisé risque de ne pas résister à la pression de formage et qu'il est difficile de concevoir un circuit suffisamment résistant à la pression de fonctionnement. De plus, ce type de ceinture nécessite une bonne cylindricité et un bon état de surface de la cuve, ce qui est difficile à obtenir, pour assurer un bon contact et un bon échange thermique entre la ceinture et la cuve. La rigidité du panneau formé par les feuilles métalliques rend difficile son application autour de la cuve, de sorte qu'il existe un risque de dégradation du condenseur et une perte de performance.

La présente invention a pour but de proposer un nouvel appareil de chauffage thermodynamique et un procédé de pose de condenseur correspondant permettant de pallier au moins partiellement tout ou partie des problèmes exposés ci-dessus.

### RESUME DE L'INVENTION

A cet effet, l'invention a pour objet un appareil de chauffage thermodynamique selon la revendication 1.

Une telle conception du condenseur formé à partir d'un tube extrudé qui est cintré de manière à former, à l'état appliqué sur la cuve et grâce aux éléments d'enroulement du tube qui présentent des retours internes cintrés en sens opposé aux retours de liaison qui relient les éléments d'enroulement entre eux, permet d'appliquer aisément et rapidement le condenseur autour de la cuve à la manière d'une ceinture. Une telle conformation du tube extrudé - qui en configuration à plat se présente sous la forme d'un serpentin - permet d'appliquer automatiquement ce serpentin contre la paroi périphérique de la cuve et plaquer ce serpentin contre la cuve en même temps que celle-ci tourne d'un tour sur elle-même pour ceinturer la cuve avec le serpentin. Cette opération de pose du condenseur sur la cuve peut s'effectuer sur une ligne de production de l'appareil, c'est-à-dire dans le temps de cycle de la ligne de production, de préférence inférieur à 45 secondes, sans avoir à stocker temporairement la cuve hors de la ligne de production pour réaliser l'application du condenseur sur la cuve.

La forme en serpentin - considérée à plat avant application autour de la cuve - formée par la succession des éléments d'enroulement du tube, permet d'amener latéralement cette forme de serpentin plat du condenseur sur la cuve pour la ceinturer, ce qui permet l'application du condenseur sur la cuve en une opération simple d'application sur la cuve et de fixation ou serrage l'une vers l'autre des deux extrémités de la ceinture autour de la cuve.

Le fait qu'une première portion de tube de chaque élément d'enroulement s'étend autour d'une partie de la circonférence de la cuve, autour de l'axe longitudinal de la cuve (et de même pour la deuxième portion) en étant suivie par un retour interne en U, et que ce retour interne en U de chaque élément d'enroulement s'étende dans un plan orthogonal au plan dans lequel s'étend la première ou la deuxième portion de tube, permet d'obtenir une configuration du condensateur grâce à laquelle les échanges thermiques entre le condenseur et la cuve sont améliorés et ce de manière simple.

En particulier, une telle configuration du condenseur permet un parcours du fluide frigorifique autour de la partie supérieure de la cuve sur une longue distance d'enroulement avant d'atteindre la partie inférieure de la cuve, ce qui permet de générer une stratification de l'eau, de manière à avoir de l'eau chaude en partie supérieure au niveau de laquelle est tirée l'eau alors que l'arrivée d'eau (froide) se situe en bas dans un chauffe-eau.

L'appareil de chauffage, tel qu'un chauffe-eau, thermodynamique peut aussi comporter une ou plusieurs des caractéristiques suivantes prises dans toute combinaison techniquement admissible.

Préférentiellement le tube du condenseur à travers lequel le fluide frigorigène est destiné à circuler est réalisé d'une seule pièce sans raccord de plusieurs tronçon de tubes.

Selon un mode de réalisation de l'invention, les éléments d'enroulement et les retours de liaison en U sont formés par un unique tube sans raccord, tel que soudure, qui est conformé pour obtenir, à plat, un serpentin qui, à l'état appliqué contre la cuve, forme les éléments d'enroulement et les retours de liaison entre les éléments d'enroulement.

Selon un mode de réalisation de l'invention, l'entrée est formée par une portion de tube droite qui s'étend parallèlement à l'axe longitudinal de la cuve, et qui est prolongée par le premier élément d'enroulement.

Selon un mode de réalisation de l'invention, la sortie est formée par une autre portion droite du tube qui s'étend parallèlement à l'axe longitudinal en étant plus écartée de l'axe longitudinal, que l'entrée.

Selon un mode de réalisation de l'invention, le tube extrudé est en aluminium ou en cuivre.

Selon un mode de réalisation de l'invention, le tube présente une section circulaire ou en forme de D.

Le retour interne en U de chaque élément d'enroulement s'étend dans un plan orthogonal au plan dans lequel s'étend la première ou la deuxième portion de tube.

Selon un mode de réalisation de l'invention, les éléments d'enroulement et les retours de liaison forment, en configuration à plat, un serpentin, appelé serpentin principal, qui, à l'état appliqué contre la paroi périphérique de la cuve forme une ceinture dont une extrémité est formée par les retours de liaison situés d'un même premier côté du serpentin, et dont l'extrémité opposée est formée par les retours situés d'un même deuxième côté du serpentin, opposé au premier côté.

Selon un mode de réalisation de l'invention, le tube extrudé cintré du condenseur comprend aussi un serpentin supplémentaire , dont les parties droites sont, en configuration à plat du tube, orthogonales aux parties droites du serpentin principal, le serpentin supplémentaire étant disposé entre la sortie et le serpentin principal, et étant applicable sur la paroi de dessous de la cuve considérée en position verticale en configuration d'utilisation de la cuve.

Selon un mode de réalisation de l'invention, l'appareil de chauffage thermodynamique comprend un système de maintien configuré pour maintenir écarté entre elles lesdites portions des éléments d'enroulement du tube de manière à maintenir la forme de la ceinture.

Selon un mode de réalisation de l'invention, l'appareil de chauffage thermodynamique comprend des moyens de serrage pour amener les extrémités de la ceinture formée par le tube extrudé cintré l'une contre vers l'autre, pour serrer la ceinture contre la cuve.

Selon un mode de réalisation de l'invention, les moyens de serrage sont fixés sur le système de maintien.

Selon un mode de réalisation de l'invention, les moyens de serrage comprennent des crochets et des ressorts.

Selon un mode de réalisation de l'invention, chacune des première et deuxième portions de chaque élément d'enroulement se développent suivant un arc de cercle autour de l'axe longitudinal de la cuve. Préférentiellement, le diamètre de chacun desdits arcs de cercle est supérieur au rayon de courbure du retour en U. Avantageusement, chacune des première et deuxième portions de chaque élément d'enroulement est de longueur supérieure à la longueur du retour en U qui les relie.

Selon un mode de réalisation de l'invention, chacune des première et deuxième portions d'au moins une partie des, de préférence de chacun, éléments d'enroulement s'étend autour de l'axe longitudinal sur un arc de cercle de plus de 180°, de préférence sur un arc de cercle de plus de 270°, avantageusement de plus de 330°.

Selon un mode de réalisation de l'invention, au moins une partie, de préférence chacune des première et deuxième portions est de longueur supérieure au retour en U qui les relie.

Selon un mode de réalisation de l'invention, la longueur de chacune des première et deuxième portions de chaque élément d'enroulement est supérieure à la longueur cumulée des retours en U des éléments d'enroulement.

Selon un mode de réalisation de l'invention, chacune des première et deuxième portions de chaque élément d'enroulement se développent dans un plan transversal à l'axe longitudinal de la cuve.

Selon un mode de réalisation de l'invention, les première et deuxième portions de chaque élément d'enroulement s'étendent dans des plans parallèles entre eux.

Selon un mode de réalisation de l'invention, les première et deuxième portions de chaque élément d'enroulement s'étendent dans des plans parallèles entre aux plans dans lesquels s'étendent les première et deuxième portions de chaque autre élément d'enroulement.

Selon un mode de réalisation de l'invention, la cuve comprenant une entrée d'eau en partie inférieure de la cuve et une zone de puisage d'eau en partie supérieure de la cuve, l'élément d'enroulement le plus proche de l'entrée de fluide frigorigène par rapport aux autres éléments d'enroulement, est situé en partie supérieure de la cuve (autrement dit, du côté de la zone de puisage d'eau de la cuve). Le fluide frigorigène parcourt ainsi les éléments d'enroulement de haut en bas en chauffant d'abord la partie supérieure de la cuve. La sortie physique d'eau chaude de la cuve (correspondant à une zone de raccordement de la cuve à un circuit d'eau chaude sanitaire) peut se situer comme ladite zone de puisage d'eau en partie supérieure de la cuve ou être positionnée en partie inférieure (bas) de la cuve en étant reliée par un tube à ladite zone de puisage d'eau en partie supérieure de la cuve.

Avantageusement, l'élément d'enroulement le plus proche de la sortie de fluide frigorigène est situé en partie inférieure de la cuve (autrement dit, du côté de l'entrée d'eau froide).

La distance entre l'entrée de fluide frigorigène et un élément d'enroulement, de même que la distance entre un élément d'enroulement et la sortie de fluide frigorigène, s'entend de la distance que doit parcourir le fluide frigorigène entre ledit élément d'enroulement et ladite entrée ou sortie de fluide frigorigène.

L'invention concerne aussi un procédé de pose automatique d'un tube extrudé cintré de condenseur sur une cuve d'un appareil de chauffage thermodynamique, le procédé étant conforme à la revendication 14.

Le procédé permet d'obtenir un appareil de chauffage thermodynamique tel que proposé ci-dessus.

Selon un mode de réalisation, le serpentin présente des portions de sections différentes, lesdites portions du serpentin étant obtenues par exemple par assemblage bout à bout de plusieurs portions de tube de sections différentes ou par déformation de portions du serpentin.

### BREVE DESCRIPTION DES DESSINS

D'autres caractéristiques et avantages de l'invention ressortiront encore de la description qui suit, laquelle est purement illustrative et non limitative et doit être lue en regard des dessins annexés, sur lesquels :
- [Fig. 1] la Figure 1 est une illustration d'un appareil de chauffage thermodynamique comprenant une cuve et un condenseur qui comprend un tube enroulé en spirales autour de la cuve selon un exemple connu de l'état de la technique ;
- [Fig. 2] la Figure 2 est une illustration d'un condenseur selon un mode de réalisation de l'invention réalisé à partir d'un tube extrudé et cintré en serpentin pour former une ceinture autour d'une cuve d'un appareil de chauffage thermodynamique selon un mode de réalisation de l'invention ;
- [Fig. 3] la Figure 3 est une illustration d'éléments de serrage qui peuvent être utilisés pour maintenir sous tension les parties d'extrémité de la ceinture formée par le tube du condenseur afin de plaquer ladite ceinture sur la cuve d'un appareil de chauffage thermodynamique selon un mode de réalisation de l'invention, le condenseur étant par exemple celui de la Figure 2 ou de la Figure 4 ;
- [Fig. 4] la Figure 4 est une illustration d'un tube d'un condenseur pour un appareil de chauffage thermodynamique selon un mode de réalisation de l'invention, à l'état à plat du tube, le tube étant conformé pour présenter à plat au moins une partie en forme de serpentin, avant application de la forme plane du condenseur sur la cuve de l'appareil de chauffage thermodynamique et rotation de la cuve pour ceinturer la cuve avec ledit tube, la partie basse du serpentin étant destinée à être plaquée sur une partie inférieure elliptique de ladite cuve.

### DESCRIPTION DETAILLEE

L'invention est décrite plus en détail ci-après avec référence aux dessins joints, sur lesquels des modes de réalisation de l'invention sont montrés. Sur les dessins, la taille et les tailles relatives des éléments peuvent être exagérées à des fins de clarté. Des numéros similaires font référence à des éléments similaires sur tous les dessins. Cependant, l'invention peut être mis en œuvre sous de nombreuses formes différentes et ne devrait pas être interprété comme étant limité aux modes de réalisation exposés ici. La portée de l'invention est définie par les revendications.

Une référence dans toute la spécification à « un mode de réalisation » signifie qu'une fonctionnalité, une structure, ou une caractéristique particulière décrite en relation avec un mode de réalisation est incluse dans au moins un mode de réalisation de la présente invention. Ainsi, l'apparition de l'expression « dans un mode de réalisation » à divers emplacements dans toute la spécification ne fait pas nécessairement référence au même mode de réalisation. En outre, les fonctionnalités, les structures, ou les caractéristiques particulières peuvent être combinées de n'importe quelle manière appropriée dans un ou plusieurs modes de réalisation, dans le cadre de l'invention qui est définie par les revendications.

Comme représenté de manière schématique sur la Figure 1, une cuve 2 d'un appareil de chauffage thermodynamique renferme du liquide, par exemple de l'eau, qui est destinée à être chauffée par un circuit frigorifique d'un système de pompe à chaleur (PAC) de l'appareil qui sera décrit plus loin.

A titre d'exemple, l'appareil est un chauffe-eau. Bien que la description qui suit soit faite en référence à un chauffe-eau, on notera qu'elle s'applique à tout type d'appareil de chauffage thermodynamique comprenant une cuve de liquide.

La cuve 2 remplie d'eau s'étend suivant une dimension longitudinale qui, ici, est prise suivant l'axe vertical dans la mesure où la cuve est disposée verticalement. Toutefois, la description qui suit s'applique également à une cuve disposée horizontalement (dimension longitudinale horizontale) ou inclinée.

Usuellement, dans la cuve 2, de l'eau chauffée est prélevée à un bout ou extrémité supérieure de la cuve tandis que de l'eau non chauffée est introduite à un bout ou extrémité inférieure opposée de la cuve. Les différents piquages pour l'injection d'eau et son prélèvement ne sont pas représentés par souci de clarté. La cuve comprend une paroi 20 qui est ici globalement cylindrique et est fermée à ses deux extrémités opposées par deux fonds ou calottes et sensiblement elliptique.

Comme illustré à la Figure 1, la cuve 2 présente une paroi périphérique 20 qui s'étend autour d'un axe longitudinal A2. La cuve 2 présente aussi une paroi de dessous 22 qui forme le fond de la cuve et qui prolonge la paroi périphérique 20 en partie inférieure de la cuve. La cuve présente aussi une paroi de dessus 21 qui forme le dessus de la cuve et qui prolonge la paroi périphérique en partie supérieure de la cuve.

Le chauffe-eau comprend également un système de pompe à chaleur 6 qui comprend un circuit frigorifique dont une partie est appliquée sur la cuve 2 et qui contient un fluide frigorigène par exemple du r134a. La partie du circuit frigorifique qui est appliquée autour de la cuve forme le condenseur du circuit.

Il est à noter que comme détaillé ci-après, le condenseur 3 selon l'invention, dont des exemples sont illustrés aux Figures 2 et 4, se distingue du condenseur 3 ' de la Figure 1 connu de l'état de la technique du fait que, dans la Figure 1, le condenseur 3' est formé par un enroulement spiralé autour de la cuve, alors que dans l'invention et comme illustré par exemple à la Figure 2 et à la Figure 4, le condenseur 3 présente - en configuration à plat et comme visible à la Figure 4-une forme de serpentin 38, qui est appliqué latéralement contre la cuve 2 à la manière d'une ceinture, comme illustré à la Figure 2.

Le condenseur 3 comprend un tube extrudé qui forme un circuit de circulation de fluide frigorigène qui comprend une entrée 301 et une sortie 399. Le tube est par exemple en aluminium ou en cuivre.

L'application du condenseur 3 selon l'invention sur la cuve 2 ne nécessite qu'une seule rotation de la cuve autour de son axe A2 pour plaquer latéralement la forme de serpentin (présentée ci-après) selon laquelle une partie du tube est conformée, et ainsi ceinturer la cuve, alors que la réalisation de l'enroulement spiralé du condenseur 3' de la Figure 1 autour de la cuve nécessite autant de rotation de la cuve que de spires.

Il est ainsi proposé un chauffe-eau thermodynamique 1 de conception simple et fiable, dont le condenseur 3 comprend un tube extrudé de circulation de fluide frigorigène qui est cintré de sorte qu'au moins une partie du tube est conformée en un serpentin 38, qui est plan avant application sur la cuve, ce qui permet d'appliquer aisément la forme plane de ce serpentin 38 du condenseur sur la paroi périphérique de la cuve 2 du chauffe-eau, en particulier sur une ligne de production du chauffe-eau. Le tube du condenseur qui contient le fluide frigorigène est en contact thermique avec la face externe de la paroi de la cuve.

### Condenseur

Dans une configuration à plat et comme illustré à la Figure 4, le tube du condenseur 3 comprend des parties droites 310, 312, 320, 322, 330, 332 reliées entre elles par des coudes 311, 321, 331, 313, 323, 333 (retour en U) avec alternance du sens de concavité d'un coude à un autre. Autrement dit un coude donné est obtenu par cintrage du tube dans un sens, et le coude suivant est obtenu par cintrage du tube dans l'autre sens. Le tube du condenseur ainsi cintré forme ledit serpentin 38, appelé serpentin principal, qui comprend des parties droites parallèles entre elles et des coudes entre ces parties droites. L'entrée du condenseur communique avec une extrémité du serpentin et la sortie du condenseur communique avec l'autre extrémité du serpentin.

Chaque ensemble de deux parties droites 310, 312 ; 320, 322 ; 330, 332 reliées entre elles par un coude ou retour, appelé coude ou retour interne 311, 321, 331, forme un élément d'enroulement 31, 32, 33. Les éléments d'enroulement 31, 32, 33 sont reliés entre eux par des coudes ou retour 313, 323, 333, appelés coudes ou retour de liaison cintré en sens opposé des coudes ou retour internes des éléments d'enroulement.

Selon un mode de réalisation de l'invention particulier, le serpentin 38 peut présenter des portions de sections différentes. Lesdites portions du serpentin 38 peuvent être obtenues par assemblage bout à bout de plusieurs portions de tube de sections différentes ou par déformation de portions du serpentin.

On peut prévoir que le tube du condenseur 3 comprend aussi un serpentin 39 supplémentaire, dont les parties droites sont, en configuration à plat, orthogonales aux parties droites du serpentin 38 principal. Le serpentin 39 supplémentaire est disposé entre la sortie 399 et le serpentin 38 principal, et peut être appliqué sur la paroi de dessous 22 de la cuve 2 considérée en position verticale en configuration d'utilisation du chauffe-eau. Dans l'exemple de la Figure 4, le serpentin 39 supplémentaire est relié par une partie 340, 333 du tube au serpentin 38 principal formé par les éléments d'enroulement 31, 32, 33.

### Eléments d'enroulement

Comme illustré à la Figure 2, à l'état appliquée du condenseur 3 autour de la cuve 2, le tube du condenseur 3 comprend un premier élément d'enroulement 31 qui comprend une première portion 310 s'étendant autour d'au moins une partie de la circonférence de la cuve (autour de l'axe longitudinal A2 de la cuve 2), suivie par un retour 311 en U (coude).

A l'état appliqué du condenseur 3 sur la cuve 2, le retour 311 en U est tel que l'axe de cintrage A311 autour duquel le tube est cintré pour obtenir le retour en U (i.e. l'axe de l'ouverture traversante définie par le coude - retour en U) est transversal, de préférence orthogonal, à l'axe longitudinal A2 de la cuve 2. Autrement dit, le retour 311 en U s'étend dans un plan orthogonal au plan dans lequel s'étend la première portion 310 autour de la cuve.

En configuration à plat du tube dans un plan, i.e. avant application sur la cuve, l'axe de cintrage du retour en U, i.e. l'axe de l'ouverture traversante définie entre les deux branches du U est orthogonale audit plan dans lequel s'étend le tube avant application sur la cuve.

Le retour 311 en U est prolongé par une deuxième portion 312 qui se développe parallèlement à la première portion 311, autour d'au moins une partie de la circonférence de la cuve 2, en sens inverse de la première portion 310 (par référence un sens de parcours du tube depuis l'entrée en direction de la sortie du tube).

Le condenseur 3 comprend plusieurs éléments d'enroulement 32, 33 réalisés comme la partie d'enroulement 31, et qui sont reliées entre eux par des retours en U. En particulier, la deuxième portion 312 d'un premier élément d'enroulement 31, situé (en configuration d'utilisation du chauffe-eau) au-dessus d'un deuxième élément d'enroulement 32, est reliée à la première portion 321 d'un deuxième élément d'enroulement 32 par un retour 313 en U.

Chaque retour en U 313, 323 appelé retour de liaison, qui relie entre eux deux éléments d'enroulement 31, 32, 33 présente une concavité opposée aux retours 311, 321, 331 en U internes des éléments d'enroulement.

De manière similaire au retour en U interne d'un élément d'enroulement, chaque retour 313 de liaison entre deux éléments d'enroulement 31, 32 est tel que l'axe de cintrage A313 autour duquel le tube est cintré pour obtenir le retour en U (i.e. l'axe de l'ouverture traversante définie par le coude - retour en U) est transversal, de préférence orthogonal, à l'axe longitudinal A2 de la cuve. Autrement dit, Chaque retour de liaison en U s'étend dans un plan orthogonal au plan dans lequel se développe chacune des portions 312, 320 d'éléments d'enroulement 31, 32 que relient entre elles ledit retour de liaison 313.

Autrement dit et de manière similaire au retour en U d'un élément d'enroulement, en configuration à plat du tube cintré, i.e. avant application sur la cuve, l'axe de cintrage A313 d'un retour de liaison 313 en U, i.e. l'axe de l'ouverture traversante définie entre les deux branches du U, est orthogonal audit plan dans lequel s'étend le tube avant application sur la cuve.

Selon un mode de réalisation de l'invention préféré, les éléments d'enroulement et les retours de liaison en U sont formés à partir d'un même tube extrudé. Autrement dit le tube du condenseur qui s'étend autour de la cuve et à travers lequel un fluide frigorigène est destiné à circuler est un unique tube sans raccord tel que soudure, qui est conformé pour obtenir au moins le serpentin qui forme les éléments d'enroulement et les retours de liaison entre les éléments d'enroulement. Les liaisons en U peuvent être différentes les unes par rapport aux autres, par exemple pour générer un écartement variable.

### Entrée et sortie

L'entrée 301 peut être formée par une portion de tube droite prolongée par le premier élément d'enroulement. Le premier élément d'enroulement 310 qui prolonge l'entrée 301, est situé en partie supérieure de la cuve. La cuve présente une zone de puisage d'eau qui est aussi située en partie supérieure de la cuve tandis que l'entrée (arrivée) d'eau froide est située en partie inférieure. L'eau puisée peut sortir par une sortie d'eau qui peut être située en partie supérieure de la cuve comme la zone de puisage ou qui peut être située en partie inférieure de la cuve en étant reliée à la zone de puisage par un tube. La cuve est ainsi configurée de sorte que l'eau chaude présente dans la cuve est prélevée en partie supérieure de la cuve tandis que de l'eau froide rentre en partie inférieure. Le fluide frigorigène peut ainsi circuler dans le tube du condenseur depuis le premier élément d'enroulement 310 situé en partie supérieure de la cuve, en descendant vers la partie inférieure de la cuve à travers les autres éléments d'enroulement 312, 320, 322, situés en dessous les uns des autres.

Une telle conception permet d'obtenir des échanges thermiques efficaces entre le fluide du condenseur qui traverse d'abord les éléments d'enroulement situés en partie supérieure de la cuve et la partie supérieure de la cuve où se situe l'eau à chauffer qui est destinée à être prélevée lors d'une utilisation du chauffe-eau. Un tel agencement du condenseur permet d'obtenir et conserver une stratification de l'eau dans la cuve avec de l'eau plus chaude en partie supérieure qu'en partie basse, ce qui permet d'obtenir de manière fiable et efficace de l'eau chaude en sortie de la cuve puisque l'eau utilisée en sortie est prélevée en partie supérieure de la cuve. La sortie d'eau de la cuve est destinée à être raccordée à un circuit d'eau chaude sanitaire (ECS).

La sortie 399 peut être formée par un portion de tube droite qui prolonge le dernier élément d'enroulement ou la partie restante 39 du tube qui s'étend entre le dernier élément d'enroulement et la sortie 399. La sortie 399 s'étend vers le haut, (en considérant le sens de circulation de fluide en configuration d'utilisation du chauffe-eau).

La partie restante 39 du tube peut comprendre une partie d'un élément d'enroulement supplémentaire, qui présente seulement une première partie d'enroulement comme dans l'exemple de la Figure 2, et/ou une partie de tube de forme ondulée ou serpentin destinée à venir autour et/ou contre la face externe du fond inférieur de la cuve (i.e. la paroi inférieure de la cuve).

Préférentiellement, la sortie 399 s'étend sensiblement parallèlement à l'entrée 301.

La sortie 399 qui remonte depuis le dernier élément d'enroulement, ou la partie restante du tube qui s'étend entre le dernier élément d'enroulement et la sortie 399, s'étend de préférence à écartement des éléments d'enroulement du tube pour éviter les échanges thermiques entre les éléments d'enroulement et ladite sortie.

### Tube

Selon un mode de réalisation de l'invention préféré et comme proposé ci-dessus, les éléments d'enroulement et les retours de liaison sont formés d'une seule pièce les uns avec les autres. Autrement dit, les éléments d'enroulement sont dépourvus de soudure ou raccord entre eux. Les éléments d'enroulement sont formés par un tube extrudé qui est conformé, de préférence par cintrage :
pour former les retours en U qui relient entre eux les éléments d'enroulement,
et pour former, pour chaque élément d'enroulement, les retours en U qui relient entre eux les première et deuxième portion d'un élément d'enroulement.

Le tube extrudé est aussi conformé pour former l'entrée et la sortie, qui se présente de préférence sous la forme de portions droites, et pour former l'éventuelle partie restante 39 entre la sortie et les éléments d'enroulement.

Selon une variante de réalisation, moins avantageuse, on peut prévoir que le tube avec lequel est formé le condenseur soit réalisé par raccord, par exemple soudure de plusieurs parties entre elles. On peut ainsi prévoir que différentes parties du tube du condenseur soit formées séparément puis raccordées entre elles, tout en présentant une partie qui, à l'état à plat, forme un serpentin en étant déformable pour être applicable autour de la paroi périphérique de la cuve à la manière d'une ceinture et éventuellement sur la partie inférieure de la cuve.

Le tube du condenseur peut présenter une section circulaire ou allongée avec une partie plate, par exemple en D. La section peut varier le long du tube.

### Ceinture

Le tube conformé de sorte que les éléments d'enroulement 31, 32, 33 forment - en configuration à plat - un serpentin 38 peut être utilisé comme une ceinture dont une extrémité est formée par les retours 311, 321, 331 (ou coudes) situés d'un même premier côté du serpentin, et dont l'extrémité opposée est formée par les retours 313, 323, 333 (ou coudes) situés d'un même deuxième côté du serpentin, opposé au premier côté.

La ceinture initialement plate formée par le tube extrudé cintré peut alors être appliquées et déformée (courbée) contre la cuve pour venir contre et autour de la paroi périphérique de la cuve de manière à la ceinturer. Eventuellement, une partie supplémentaire du condenseur qui prolonge le serpentin principal et qui forme un serpentin supplémentaire peut venir contre la partie inférieure de la cuve.

### Système d'attache

Il est de préférence prévu un système d'attache 4 pour permettre de faire se rapprocher ou s'imbriquer les extrémités de la ceinture qui sont formées, d'une part, par les coudes de liaison 313, 323 qui relient les éléments d'enroulement 31, 32, 33 entre eux et, d'autre part, par les coudes 311, 321, 331 internes de chaque élément d'enroulement 31, 32, 33.

Le système d'attache 4 permet de serrer la ceinture formée par le tube du condenseur 3 contre la cuve 2. Autrement dit, le système d'attache 4 agit sur le tube du condenseur 3 dans le sens d'une réduction du diamètre des éléments d'enroulement autour de la cuve pour leur permettre de venir au plus près de la paroi périphérique de la cuve, de préférence pour les plaquer contre la cuve.

Le système d'attache 4 comprend par exemple des dispositifs d'accrochage comprenant chacun deux crochets reliés entre eux par un ressort. L'un des crochets est accroché à une extrémité de la ceinture et l'autre à l'autre extrémité de la ceinture.

En variante, la ceinture formée par le serpentin principal 38 de la cuve peut être mise sous tension mécanique autour de la cuve grâce à d'autres éléments de serrage, tels que colliers de serrage. On peut en variante ou en combinaison, prévoir que la ceinture soit fixée autour de la cuve par soudure, ou encore par vissage si nécessaire.

### Dispositif de maintien à écartement

Selon un mode de réalisation de l'invention, le tube du condenseur 3 est muni d'un dispositif de maintien à écartement 5 qui est fixé au tube du condenseur 3 et qui est configuré pour maintenir écarté entre elles les portions 310, 312, 320, 322, 330 des éléments d'enroulement 31, 32, 33, qui sont droites à l'état à plat du tube cintré, et qui s'étendent parallèlement les unes aux autres.

Le dispositif de maintien à écartement 5 peut comprendre des barres qui forment des montants s'étendant orthogonalement aux portions droites des éléments d'enroulement du condenseur. Ces montants du dispositif de maintien à écartement 5 peuvent être creux mais ne sont pas traversés par un fluide frigorigène.

Le dispositif de maintien à écartement 5 peut comprendre des éléments de fixation assemblés au tube du condenseur par clipsage, soudure, friction etc...Le système de maintien peut aussi comprendre un film adhésif, une feuille aluminium ou un filet).

Comme illustré à la Figure 3, le système d'attache 4 peut être fixé au dispositif de maintien à écartement 5.

### Exemple de réalisation du condenseur

Selon un mode de réalisation de l'invention et comme illustré à la Figure 4, en vue à plat, le tube du condenseur peut être formé de manière à présenter, depuis l'entrée jusqu'à la sortie :
- une portion droite formant l'entrée 301 ;
- plusieurs éléments d'enroulement 31, 32, 33 dans le prolongement les uns des autres de manière à former un serpentin principal. La portion droite de l'entrée s'étendant perpendiculairement aux parties droites des éléments d'enroulement 31, 32, 33 ;
- une partie inférieure 39 en forme de serpentin supplémentaire dont les portions droites sont perpendiculaires aux portions droites des éléments d'enroulement 31, 32, 33,
- une portion droite formant la sortie 399 qui s'étend parallèlement à l'entrée 301 et remonte depuis partie inférieure 39 jusqu'au niveau de l'entrée 301 (au-dessus du premier élément d'enroulement 31 du serpentin).

Bien entendu d'autres formes sont possibles.

L'invention permet ainsi d'obtenir un condenseur par déformation (cintrage) d'un tube extrudé pour obtenir au moins une partie qui présente une forme en serpentin à plat dans le but de mettre en place le condenseur autour de la cuve par amenée latérale du serpentin du condenseur et plaquage contre la paroi périphérique de la cuve pour, avec une seule rotation de cuve, ceinturer la cuve avec le condenseur (à l'inverse de la solution de la technique où un enroulement spiralé d'un tube autour de la cuve nécessiterait autant de rotations de la cuve que de spires à réaliser).

En effet, le tube du condenseur peut être préformé comme expliqué ci-dessus pour présenter - en configuration à plat - une partie principale en serpentin - ce qui permet d'appliquer une face du serpentin contre la paroi périphérique de la cuve et de faire se rejoindre ou se rapprocher les parties latérales opposées de ce serpentin définies par les ensembles de coudes cintrés en sens opposés, par application du condenseur contre la cuve, de manière à ceinturer la cuve avec le condenseur. Une telle opération d'application du tube du condenseur préformé peut être réalisée en flux de production, à la cadence de la ligne de production du chauffe-eau.

L'invention permet ainsi de :
- obtenir un temps de cycle réduit, et ainsi un gain en productivité et en capacité de production ;
- réaliser la production des ceintures en bord de ligne afin de simplifier et minimiser le nombre de référence de ceinture ;
- une automatisation possible de la pose de la ceinture sur la cuve, avec un robot qui tient et applique la ceinture contre la cuve pendant que celle-ci tourne sur elle- même, ce qui apporte un gain en coût de main d'œuvre directe ;
- une application de la ceinture sur la cuve dans le flux de production de la cuve, ce qui permet de se passer de zone de stockage intermédiaire des cuves.

En outre, l'absence ou le nombre réduit de soudure pour réaliser le condenseur conformé par cintrage, permet une diminution du risque de fuite de réfrigérant du condenseur.

Une même référence de tube peut être utilisée pour préformer à plat différentes tailles de serpentin de condenseur selon la taille ou forme des cuves à équiper du condenseur.

L'invention n'est pas limitée aux modes de réalisation illustrés dans les dessins. La portée de l'invention est définie par les revendications jointes.

De plus, le terme « comprenant » n'exclut pas d'autres éléments ou étapes. En outre, des caractéristiques ou étapes qui ont été décrites en référence à l'un des modes de réalisation exposés ci-dessus peuvent également être utilisées en combinaison avec d'autres caractéristiques ou étapes d'autres modes de réalisation exposés ci-dessus.

## Revendications

1. Appareil de chauffage thermodynamique (1) comprenant :
- une cuve (2) présentant un axe longitudinal (A2), la cuve étant destinée à être remplie de liquide, par exemple de l'eau;
- un système de pompe à chaleur comprenant un condenseur (3) présentant une entrée (301) de fluide frigorigène et une sortie dudit fluide (399),
**caractérisé en ce que**, le condenseur comprend un tube extrudé à travers lequel le fluide frigorigène est destiné à circuler et qui forme une ceinture autour de la cuve (2), afin de chauffer le liquide de la cuve, le tube comprenant plusieurs éléments d'enroulement (31, 32, 33), chaque élément d'enroulement (31, 32, 33) comprenant une première portion (310, 320, 330) de tube, une deuxième portion (312, 322, 332) de tube et un retour en U (311, 321, 331), ladite première portion (310, 320, 330) de tube s'étendant autour d'une partie de la circonférence de la cuve, autour de l'axe longitudinal (A2) de la cuve (2), suivie par ledit retour en U (311, 321, 331), appelé retour interne, formé par cintrage du tube;
le retour en U (311, 321, 331) interne étant prolongé par ladite deuxième portion (312, 322, 332) de tube qui se développe, autour d'une partie de la circonférence de la cuve (2), autour de l'axe longitudinal (A2) de la cuve (2), en sens inverse de la première portion (310, 320, 330) de tube,
le retour interne (311, 321, 331) en U de chaque élément d'enroulement (31, 32, 33) s'étendant dans un plan orthogonal au plan dans lequel s'étend la première ou la deuxième portion (310, 312, 320, 322, 330, 332) de tube, chaque élément d'enroulement (31, 32, 33) étant relié à un autre élément d'enroulement (32, 33) par un retour de liaison en U (313, 323) cintré en sens opposé du sens de cintrage de chacun des retours internes (311, 321, 331) en U des éléments d'enroulements (31, 32, 33).

2. Appareil de chauffage thermodynamique selon la revendication 1, dans lequel les éléments d'enroulement (31, 32, 33) et les retours de liaison en U (313, 323) sont formés par un unique tube sans raccord, tel que soudure, qui est conformé pour obtenir, à plat, un serpentin (38) qui, à l'état appliqué contre la cuve, forme les éléments d'enroulement (31, 32, 33) et les retours de liaison (313, 323) entre les éléments d'enroulement (31, 32, 33).

3. Appareil de chauffage thermodynamique selon la revendication 1 ou 2, dans lequel l'entrée (301) est formée par une portion de tube droite qui s'étend parallèlement à l'axe longitudinal (A2) de la cuve (2), et qui est prolongée par le premier élément d'enroulement (31).

4. Appareil de chauffage thermodynamique selon l'une quelconque des revendications précédentes, dans lequel la sortie (399) est formée par une autre portion droite du tube qui s'étend parallèlement à l'axe longitudinal (A2) en étant plus écartée de l'axe longitudinal (A2), que l'entrée (301).

5. Appareil de chauffage thermodynamique selon l'une quelconque des revendications précédentes, dans lequel le tube extrudé est en aluminium ou en cuivre.

6. Appareil de chauffage thermodynamique selon l'une quelconque des revendications précédentes, dans lequel le tube présente une section circulaire ou en forme de D.

7. Appareil de chauffage thermodynamique selon l'une quelconque des revendications précédentes, les éléments d'enroulement (31, 32, 33) et les retours de liaison (311, 321, 331) forment, en configuration à plat, un serpentin, appelé serpentin principal, qui, à l'état appliqué contre la paroi périphérique de la cuve (2) forme une ceinture dont une extrémité est formée par les retours (311, 321, 331) de liaison situés d'un même premier côté du serpentin, et dont l'extrémité opposée est formée par les retours (313, 323, 333) situés d'un même deuxième côté du serpentin, opposé au premier côté.

8. Appareil de chauffage thermodynamique selon la revendication 7, dans lequel le tube extrudé cintré du condenseur (3) comprend aussi un serpentin supplémentaire (39), dont les parties droites sont, en configuration à plat du tube, orthogonales aux parties droites du serpentin (38) principal, le serpentin supplémentaire étant disposé entre la sortie (399) et le serpentin (38) principal, et étant applicable sur la paroi de dessous (22) de la cuve considérée en position verticale en configuration d'utilisation de la cuve.

9. Appareil de chauffage thermodynamique selon l'une quelconque des revendications précédentes, dans lequel l'appareil de chauffage thermodynamique comprend un système (5) de maintien configuré pour maintenir écarté entre elles lesdites portions (310, 312, 320, 322, 330, 332) des éléments d'enroulement (31, 32, 33) du tube de manière à maintenir la forme de la ceinture.

10. Appareil de chauffage thermodynamique selon l'une quelconque des revendications précédentes, dans lequel l'appareil de chauffage thermodynamique comprend des moyens de serrage (4) pour amener les extrémités de la ceinture formée par le tube extrudé cintré l'une contre vers l'autre, pour serrer la ceinture contre la cuve (2).

11. Appareil de chauffage thermodynamique selon la revendication 9 et la revendication 10, dans lequel les moyens de serrage (4) sont fixés sur le système (5) de maintien.

12. Appareil de chauffage thermodynamique selon la revendication 10 ou 11, dans lequel les moyens de serrage (4) comprennent des crochets et des ressorts.

13. Appareil de chauffage thermodynamique selon l'une quelconque des revendications précédentes, dans lequel, la cuve (2) comprenant une entrée d'eau en partie inférieure de la cuve et une zone de puisage d'eau en partie supérieure de la cuve, l'élément d'enroulement (310) le plus proche de l'entrée (301) de fluide frigorigène par rapport aux autres éléments d'enroulement, est situé en partie supérieure de la cuve.

14. Procédé de pose automatique d'un tube extrudé cintré de condenseur (3) sur une cuve (2) d'un appareil de chauffage thermodynamique (1), ladite cuve (2) présentant un axe longitudinal (A2), de préférence pendant un cycle de production sur une ligne de production de l'appareil de chauffage thermodynamique (1), la cuve étant destinée à être remplie de liquide, par exemple de l'eau et le condenseur (3) étant destiné à chauffer le liquide de la cuve, le procédé comprenant les étapes suivantes :
- fourniture, en configuration plane, d'un tube extrudé et cintré dont au moins une partie est conformée en serpentin (38);
- amenée du serpentin (38) contre la paroi périphérique (20) de la cuve (2) ;
- rotation de la cuve (2) et application du serpentin (38) contre la cuve lors de la rotation pour ceinturer la cuve (2) avec le serpentin (38), de sorte que, à l'état appliqué contre la cuve, le serpentin (38) du tube forme plusieurs éléments d'enroulement (31, 32, 33), chaque élément d'enroulement (31, 32, 33) comprenant une première portion (310, 320, 330) de tube, une deuxième portion (312, 322, 332) de tube et un retour en U (311, 321, 331), ladite première portion (310, 320, 330) de tube s'étendant autour d'une partie de la circonférence de la cuve, autour de l'axe longitudinal (A2) de la cuve (2), suivie par ledit retour en U (311, 321, 331), appelé retour interne, formé par cintrage du tube;
le retour en U (311, 321, 331) étant prolongé par ladite deuxième portion (312, 322, 332) de tube qui se développe, autour d'une partie de la circonférence de la cuve (2), autour de l'axe longitudinal (A2) de la cuve (2), en sens inverse de la première portion (310, 320, 330) de tube,
le retour interne (311, 321, 331) en U de chaque élément d'enroulement (31, 32, 33) s'étendant dans un plan orthogonal au plan dans lequel s'étend la première ou la deuxième portion (310, 312, 320, 322, 330, 332) de tube, chaque élément d'enroulement (31, 32, 33) étant relié à un autre élément d'enroulement (32, 33) par un retour de liaison en U (313, 323) cintré en sens opposé du sens de cintrage de chacun des retours interne en U des éléments d'enroulements (31, 32, 33) ;
- fixation et/ou serrage de la ceinture formée par le serpentin autour de la cuve.

15. Procédé selon la revendication 14, dans lequel le serpentin (38) présente des portions de sections différentes, lesdites portions du serpentin (38) étant obtenues par exemple par assemblage bout à bout de plusieurs portions de tube de sections différentes ou par déformation de portions du serpentin.

## Patentansprüche

1. Thermodynamischer Erhitzer (1), umfassend:
- einen Behälter (2), der eine Längsachse (A2) aufweist, wobei der Behälter dazu bestimmt ist, mit Flüssigkeit, zum Beispiel Wasser, gefüllt zu werden;
- ein Wärmepumpensystem, umfassend einen Kondensator (3), der einen Einlass (301) für Kältemittel und einen Auslass (399) für das Mittel aufweist, **dadurch gekennzeichnet, dass** der Kondensator ein stranggepresstes Rohr umfasst, durch das das Kältemittel fließen soll und das einen Gürtel um den Behälter (2) bildet, um die Flüssigkeit des Behälter zu erhitzen, wobei das Rohr mehrere Windungselemente (31, 32, 33) umfasst, wobei jedes Windungselement (31, 32, 33) einen ersten Rohrabschnitt (310, 320, 330), einen zweiten Rohrabschnitt (312, 322, 332) und einen U-förmigen Rücklauf (311, 321, 331) umfasst, wobei sich der erste Rohrabschnitt (310, 320, 330) um einen Teil des Umfangs des Behälters um die Längsachse (A2) des Behälters (2) erstreckt, gefolgt von dem U-förmigen Rücklauf (311, 321, 331), interner Rücklauf genannt, der durch Biegen des Rohrs gebildet wird;
wobei der interne U-förmige Rücklauf (311, 321, 331) durch den zweiten Rohrabschnitt (312, 322, 332) verlängert wird, der um einen Teil des Umfangs des Behälters (2) um die Längsachse (A2) des Behälters (2) in die Gegenrichtung zu dem ersten Rohrabschnitt (310, 320, 330) verläuft,
wobei sich der U-förmige interne Rücklauf (311, 321, 331) jedes Windungselements (31, 32, 33) in einer Ebene erstreckt, die senkrecht zu der Ebene verläuft, in der sich der erste oder der zweite Rohrabschnitt (310, 312, 320, 322, 330, 332) erstreckt, wobei jedes Windungselement (31, 32, 33) mit einem anderen Windungselement (32, 33) durch einen U-förmigen Verbindungsrücklauf (313, 323) verbunden ist, der in die entgegengesetzte Richtung zu der Biegerichtung jedes der U-förmigen internen Rückläufe (311, 321, 331) der Windungselemente (31, 32, 33) gebogen ist.

2. Thermodynamischer Erhitzer nach Anspruch 1, wobei die Windungselemente (31, 32, 33) und die U-förmigen Verbindungsrückläufe (313, 323) durch ein einziges Rohr ohne Naht, wie eine Schweißnaht, gebildet sind, das so geformt ist, dass flach liegend eine Schlange (38) erhalten wird, die in dem an den Behälter angelegten Zustand die Windungselemente (31, 32, 33) und die Verbindungsrückläufe (313, 323) zwischen den Windungselementen (31, 32, 33) bildet.

3. Thermodynamischer Erhitzer nach Anspruch 1 oder 2, wobei der Einlass (301) durch einen geraden Rohrabschnitt gebildet wird, der sich parallel zu der Längsachse (A2) des Behälters (2) erstreckt und der durch das erste Windungselement (31) verlängert wird.

4. Thermodynamischer Erhitzer nach einem der vorhergehenden Ansprüche, wobei der Auslass (399) durch einen anderen geraden Abschnitt des Rohrs gebildet wird, der sich parallel zu der Längsachse (A2) erstreckt, wobei er von der Längsachse (A2) weiter beabstandet als der Einlass (301) ist.

5. Thermodynamischer Erhitzer nach einem der vorhergehenden Ansprüche, wobei das stranggepresste Rohr aus Aluminium oder Kupfer ist.

6. Thermodynamischer Erhitzer nach einem der vorhergehenden Ansprüche, wobei das Rohr einen kreisförmigen oder D-förmigen Querschnitt aufweist.

7. Thermodynamischer Erhitzer nach einem der vorhergehenden Ansprüche, wobei die Windungselemente (31, 32, 33) und die Verbindungsrückläufe (311, 321, 331) in flach liegender Konfiguration eine Schlange, Hauptschlange genannt, bilden, die in dem an die Umfangswand des Behälters (2) angelegten Zustand einen Gürtel bildet, dessen eines Ende durch die Verbindungsrückläufe (311, 321, 331) gebildet wird, die auf einer selben ersten Seite der Schlange gelegen sind, und dessen entgegengesetztes Ende durch die Rückläufe (313, 323, 333) gebildet wird, die auf einer selben zweiten Seite der Schlange, die zu der ersten Seite entgegengesetzt ist, gelegen sind.

8. Thermodynamischer Erhitzer nach Anspruch 7, wobei das gebogene stranggepresste Rohr des Kondensators (3) auch eine zusätzliche Schlange (39) umfasst, deren gerade Teile in flach liegender Konfiguration des Rohrs senkrecht zu den geraden Teilen der Hauptschlange (38) verlaufen, wobei die zusätzliche Schlange zwischen dem Auslass (399) und der Hauptschlange (38) angeordnet ist und an die Bodenwand (22) des Behälters, in vertikaler Position in der Verwendungskonfiguration des Behälters betrachtet, anlegbar ist.

9. Thermodynamischer Erhitzer nach einem der vorhergehenden Ansprüche, wobei der thermodynamische Erhitzer ein Haltesystem (5) umfasst, das dazu ausgestaltet ist, die Abschnitte (310, 312, 320, 322, 330, 332) der Windungselemente (31, 32, 33) des Rohrs untereinander beabstandet zu halten, um die Form des Gürtels beizubehalten.

10. Thermodynamischer Erhitzer nach einem der vorhergehenden Ansprüche, wobei der thermodynamische Erhitzer Spannmittel (4) umfasst, um die Enden des durch das gebogene stranggepresste Rohr gebildeten Gürtels zueinander zu führen, um den Gürtel gegen den Behälter (2) zu spannen.

11. Thermodynamischer Erhitzer nach Anspruch 9 und Anspruch 10, wobei die Spannmittel (4) an dem Haltesystem (5) fixiert sind.

12. Thermodynamischer Erhitzer nach Anspruch 10 oder 11, wobei die Spannmittel (4) Haken und Federn umfassen.

13. Thermodynamischer Erhitzer nach einem der vorhergehenden Ansprüche, wobei, wenn der Behälter (2) einen Wassereinlass im unteren Teil des Behälters und einen Wasserentnahmebereich im oberen Teil des Behälters umfasst, das Windungselement (310), das dem Kältemitteleinlass (301) in Bezug auf die anderen Windungselementen am nächsten ist, im oberen Teil des Behälters gelegen ist

14. Verfahren zum automatischen Anbringen eines gebogenen stranggepressten Rohrs eines Kondensator (3) an einem Behälter (2) eines thermodynamischen Erhitzers (1), wobei der Behälter (2) eine Längsachse (A2) aufweist, vorzugsweise während eines Produktionszyklus auf einer Fertigungsstraße des thermodynamischen Erhitzers (1), wobei der Behälter dazu bestimmt ist, mit Flüssigkeit, zum Beispiel Wasser, gefüllt zu werden, und wobei der Kondensator (3) dazu bestimmt ist, die Flüssigkeit des Behälters zu erhitzen, wobei das Verfahren die folgenden Schritte umfasst:
- Bereitstellen, in ebener Konfiguration, eines stranggepressten und gebogenen Rohrs, von dem mindestens ein Teil als Schlange geformt ist (38);
- Führen der Schlange (38) gegen die Umfangswand (20) des Behälters (2);
- Drehen des Behälters (2) und Anlegen der Schlange (38) gegen den Behälter beim Drehen, um den Behälter (2) mit der Schlange (38) zu umgeben, so dass die Schlange (38) des Rohrs in dem gegen den Behälter angelegten Zustand mehrere Windungselemente (31, 32, 33) bildet, wobei jedes Windungselement (31, 32, 33), einen ersten Rohrabschnitt (310, 320, 330), einen zweiten Rohrabschnitt (312, 322, 332) und einen U-förmigen Rücklauf (311, 321, 331) umfasst, wobei sich der erste Rohrabschnitt (310, 320, 330) um einen Teil des Umfangs des Behälters um die Längsachse (A2) des Behälters (2) erstreckt, gefolgt von dem U-förmigen Rücklauf (311, 321, 331), interner Rücklauf genannt, der durch Biegen des Rohrs gebildet wird;
wobei der U-förmige Rücklauf (311, 321, 331) durch den zweiten Rohrabschnitt (312, 322, 332) verlängert wird, der um einen Teil des Umfangs des Behälters (2) um die Längsachse (A2) des Behälters (2) in die Gegenrichtung zu dem ersten Rohrabschnitt (310, 320, 330) verläuft,
wobei sich der U-förmige interne Rücklauf (311, 321, 331) jedes Windungselements (31, 32, 33) in einer Ebene erstreckt, die senkrecht zu der Ebene verläuft, in der sich der erste oder der zweite Rohrabschnitt (310, 312, 320, 322, 330, 332) erstreckt, wobei jedes Windungselement (31, 32, 33) mit einem anderen Windungselement (32, 33) durch einen U-förmigen Verbindungsrücklauf (313, 323) verbunden ist, der in die entgegengesetzte Richtung zu der Biegerichtung jedes der U-förmigen internen Rückläufe der Windungselemente (31, 32, 33) gebogen ist;
- Fixieren und/oder Spannen des durch die Schlange gebildeten Gürtels um den Behälter.

15. Verfahren nach Anspruch 14, wobei die Schlange (38) Abschnitte mit unterschiedlichen Querschnitten aufweist, wobei die Abschnitte der Schlange (38) zum Beispiel durch Stumpfstoßen von mehreren Rohrabschnitten mit unterschiedlichen Querschnitten oder durch Verformung von Abschnitten der Schlange erhalten werden.

## Claims

1. Thermodynamic heating apparatus (1) comprising:
- a tank (2) having a longitudinal axis (A2), the tank being intended to be filled with liquid, for example water;
- a heat pump system comprising a condenser (3) having an inlet (301) for refrigerant fluid and an outlet (399) for said fluid, **characterized in that** the condenser comprises an extruded tube through which the refrigerant fluid is intended to circulate and which forms a belt around the tank (2), in order to heat the liquid in the tank, the tube comprising a plurality of winding elements (31, 32, 33), each winding element (31, 32, 33) comprising a first tube portion (310, 320, 330), a second tube portion (312, 322, 332) and a U-shaped return (311, 321, 331), said first tube portion (310, 320, 330) extending around part of the circumference of the tank, about the longitudinal axis (A2) of the tank (2), followed by said U-shaped return (311, 321, 331), called internal return, formed by bending the tube;
the internal U-shaped return (311, 321, 331) being extended by said second tube portion (312, 322, 332) which develops, around part of the circumference of the tank (2), about the longitudinal axis (A2) of the tank (2), in the opposite direction to the first tube portion (310, 320, 330),
the U-shaped internal return (311, 321, 331) of each winding element (31, 32, 33) extending in a plane orthogonal to the plane in which the first or the second tube portion (310, 312, 320, 322, 330, 332) extends, each winding element (31, 32, 33) being connected to another winding element (32, 33) by a U-shaped connecting return (313, 323) bent in the opposite direction to the direction of bending of each of the U-shaped internal returns (311, 321, 331) of the winding elements (31, 32, 33).

2. Thermodynamic heating apparatus according to Claim 1, wherein the winding elements (31, 32, 33) and the U-shaped connecting returns (313, 323) are formed by a single tube without connection, such as a weld, which is configured so as to obtain, flat, a coil (38) which, in the state applied against the tank, forms the winding elements (31, 32, 33) and the connecting returns (313, 323) between the winding elements (31, 32, 33).

3. Thermodynamic heating apparatus according to Claim 1 or 2, wherein the inlet (301) is formed by a straight tube portion which extends parallel to the longitudinal axis (A2) of the tank (2), and which is extended by the first winding element (31).

4. Thermodynamic heating apparatus according to any one of the preceding claims, wherein the outlet (399) is formed by another straight portion of the tube which extends parallel to the longitudinal axis (A2) while being further away from the longitudinal axis (A2) than the inlet (301).

5. Thermodynamic heating apparatus according to any one of the preceding claims, wherein the extruded tube is made of aluminium or copper.

6. Thermodynamic heating apparatus according to any one of the preceding claims, wherein the tube has a circular or D-shaped cross section.

7. Thermodynamic heating apparatus according to any one of the preceding claims, the winding elements (31, 32, 33) and the connecting returns (311, 321, 331) forming, in a flat configuration, a coil, called main coil, which, in the state applied against the peripheral wall of the tank (2), forms a belt, one end of which is formed by the connecting returns (311, 321, 331) located on the same first side of the coil, and the opposite end of which is formed by the returns (313, 323, 333) located on the same second side of the coil, opposite the first side.

8. Thermodynamic heating apparatus according to Claim 7, wherein the bent extruded tube of the condenser (3) also comprises an additional coil (39), the straight parts of which, in the flat configuration of the tube, are orthogonal to the straight parts of the main coil (38), the additional coil being arranged between the outlet (399) and the main coil (38), and being applicable to the bottom wall (22) of the tank considered in a vertical position in the configuration of use of the tank.

9. Thermodynamic heating apparatus according to any one of the preceding claims, wherein the thermodynamic heating apparatus comprises a holding system (5) configured to keep said portions (310, 312, 320, 322, 330, 332) of the winding elements (31, 32, 33) of the tube spaced apart from one another so as to maintain the shape of the belt.

10. Thermodynamic heating apparatus according to any one of the preceding claims, wherein the thermodynamic heating apparatus comprises clamping means (4) for bringing the ends of the belt formed by the bent extruded tube against towards one another, in order to clamp the belt against the tank (2).

11. Thermodynamic heating apparatus according to Claim 9 and Claim 10, wherein the clamping means (4) are fixed to the holding system (5).

12. Thermodynamic heating apparatus according to Claim 10 or 11, wherein the clamping means (4) comprise hooks and springs.

13. Thermodynamic heating apparatus according to any one of the preceding claims, wherein, with the tank (2) comprising a water inlet in the lower part of the tank and a water drawing-off zone in the upper part of the tank, the winding element (310) closest to the refrigerant fluid inlet (301) with respect to the other winding elements is located in the upper part of the tank.

14. Method for automatically placing a bent extruded tube of a condenser (3) on a tank (2) of a thermodynamic heating apparatus (1), said tank (2) having a longitudinal axis (A2), preferably during a production cycle on a production line of the thermodynamic heating apparatus (1), the tank being intended to be filled with liquid, for example water, and the condenser (3) being intended to heat the liquid in the tank, the method comprising the following steps:
- providing, in a flat configuration, an extruded and bent tube, at least part of which is configured as a coil (38);
- bringing the coil (38) against the peripheral wall (20) of the tank (2);
- rotating the tank (2) and applying the coil (38) against the tank during the rotation in order to surround the tank (2) with the coil (38), such that, in the state applied against the tank, the coil (38) of the tube forms a plurality of winding elements (31, 32, 33), each winding element (31, 32, 33) comprising a first tube portion (310, 320, 330), a second tube portion (312, 322, 332) and a U-shaped return (311, 321, 331), said first tube portion (310, 320, 330) extending around part of the circumference of the tank, about the longitudinal axis (A2) of the tank (2), followed by said U-shaped return (311, 321, 331), called internal return, formed by bending the tube;
the U-shaped return (311, 321, 331) being extended by said second tube portion (312, 322, 332) which develops, around part of the circumference of the tank (2), about the longitudinal axis (A2) of the tank (2), in the opposite direction to the first tube portion (310, 320, 330),
the U-shaped internal return (311, 321, 331) of each winding element (31, 32, 33) extending in a plane orthogonal to the plane in which the first or the second tube portion (310, 312, 320, 322, 330, 332) extends, each winding element (31, 32, 33) being connected to another winding element (32, 33) by a U-shaped connecting return (313, 323) bent in the opposite direction to the direction of bending of each of the U-shaped internal returns of the winding elements (31, 32, 33);
- fastening and/or clamping the belt formed by the coil around the tank.

15. Method according to Claim 14, wherein the coil (38) has portions of different cross sections, said portions of the coil (38) being obtained for example by assembling end to end a plurality of tube portions of different cross sections or by deformation of portions of the coil.
